# EUROPÄISCHE PATENTSCHRIFT

(11) **EP 3 353 478 B1**
(45) Veröffentlichungstag und Bekanntmachung des Hinweises auf die Patenterteilung: **19.02.2025**
(21) Anmeldenummer: 16760102.0
(22) Anmeldetag: 05.09.2016
(51) Int. Cl.: F25B 41/00

(54) **KÄLTEGERÄT MIT EINEM KÄLTEMITTELROHR**
REFRIGERATING DEVICE HAVING A REFRIGERANT PIPE
APPAREIL DE FROID COMPRENANT UN TUBE DE RÉFRIGÉRANT

(30) Priorität: 25.09.2015 DE 102015218450
(43) Veröffentlichungstag der Anmeldung: 01.08.2018
(73) Patentinhaber: BSH Hausgeräte GmbH, 81739 München (DE)
(72) Erfinder: MICKO, Daniel, 04001 Kosice (SK); THEVESSEN, Michael, 88483 Burgrieden (DE)
(86) Internationale Anmeldenummer: PCT/EP2016/070856
(87) Internationale Veröffentlichungsnummer: WO 2017/050551

(56) Entgegenhaltungen:
- EP-A1- 2 060 861
- US-A- 5 183 974
- US-A- 5 521 340
- US-A- 6 148 631

## Beschreibung

Die vorliegende Erfindung betrifft ein Kältegerät mit einem Kältekreislauf mit einem Hochdruckbereich umfassend einen Verdichter, einen Verflüssiger zum Verflüssigen des Kältemittels und ein diese verbindendes Kältemittelrohr. Insbesondere, betrifft die Erfindung ein Kältegerät mit den Merkmalen des Oberbegriffs des ersten Anspruchs. Solch ein Gerät ist aus EP 2 060 861 A1 bekannt.

Verdichter eines Kältegeräts verdichten gasförmiges Kältemittel zyklisch und bewirken dadurch eine Druckpulsation im Hochdruckbereich des Kältekreislaufs. Diese Druckpulsation kann als störendes Geräusch wahrgenommen werden.

Die WO 2008/030060 beschreibt einen Kältekreislauf mit einem Hochdruckbereich umfassend einen Verdichter zum Verdichten eines Kältemittels, einen Verflüssiger zum Verflüssigen des Kältemittels und ein Kältemittelrohr zwischen Verdichter und Verflüssiger zum Transport des Kältemittels. Das Kältemittelrohr zwischen Verdichter und Verflüssiger weist strömungstechnisch parallele Rohrabschnitte auf, in denen sich Schallwellen ausbreiten, die an den Rohrleitungsknoten zusammentreffen und sich auslöschen und damit Geräusche reduzieren sollen.

Schalldämpfer in dem Kältemittelrohr zwischen Verdichter und Verflüssiger sind beispielsweise bekannt aus der CN 203501571, der EP 2 060 861, für Kraftfahrzeug-Klimaanlagen aus der US 5,183,974.

In Kältegeräten entstehen im Kältekreislauf auch Geräusche an der Einspritzstelle eines Verdampfers. Dort schlägt die WO 2014/166805 vor, dass ein Einlassrohr zum Einlassen des Kältemittels in einen Verdampfer einen Rohrbereich mit einem ersten Strömungsquerschnitt und ein Verengungsbereich mit einem zweiten Strömungsquerschnitt, der kleiner als der erste Strömungsquerschnitt ist, aufweist.

Die US 5,521,340 sieht einen schalldämpfenden Rohrabschnitt mit Erweiterungen oder Verengungen in einem Hydrauliksystem vor, die US 5,435,699 in einer Kraftfahrzeug-Klimaanlage.

Es ist die der Erfindung zugrundeliegende Aufgabe, ein Kältegerät anzugeben, bei dem Geräusche verringert werden, die durch eine Druckpulsation im Hochdruckbereich des Kältekreislaufs entstehen.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Ein erfindungsgemäßes Kältegerät hat einen Kältekreislauf mit einem Hochdruckbereich umfassend einen Verdichter zum Verdichten eines Kältemittels mit einer Kältemittel-Übergabestelle, einen Verflüssiger zum Verflüssigen des Kältemittels und einer Kältemittelleitung zwischen der Kältemittel-Übergabestelle und dem Verflüssiger zum Transport des Kältemittels, wobei die Kältemittelleitung einen Verdichteranschlussstutzen und ein Kältemittelrohr umfasst. Die Kältemittel-Übergabestelle übergibt das Kältemittel von dem Verflüssiger an die Kältemittelleitung. Die Kältemittelleitung weist einen Leitungsbereich mit einem ersten Strömungsquerschnitt und einen Verengungsbereich mit einem zweiten Strömungsquerschnitt, der kleiner als der erste Strömungsquerschnitt ist, auf. Dadurch wird die Geometrie des Kältemittelrohrs derart geändert, dass sich aufgrund einer geänderten Strömung ein verbessertes Geräuschverhalten ergibt. Dadurch wird beispielsweise der technische Vorteil erreicht, dass eine Geräuschverringerung der Geräusche, die durch eine Druckpulsation im Hochdruckbereich des Kältekreislaufs entstehen, erreicht wird.

Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank.

Erfindungsgemäss ist der Verengungsbereich durch zumindest eine konkave Einwölbung einer Rohrwand der Kältemittelleitung gebildet. Dadurch wird beispielsweise der technische Vorteil erreicht, dass durch die konkave Einwölbung die Steifigkeit und das Biegemoment der Kältemittelleitung beibehalten werden.

In einer weiteren vorteilhaften Ausgestaltung des Kältegerätes wird durch den Verengungsbereich eine Kammer in der Kältemittelleitung gebildet. Dadurch wird beispielsweise der technische Vorteil erreicht, dass die Kammer einen Pufferraum für das einströmende Kältemittel bildet und die Geräuschentwicklung weiter reduziert wird.

In einer weiteren vorteilhaften Ausgestaltung des Kältegerätes umfasst die Kältemittelleitung mehrere Verengungsbereiche. Dadurch wird beispielsweise der technische Vorteil erreicht, dass sich die Geräuschentwicklung noch weiter reduzieren lässt.

In einer weiteren vorteilhaften Ausgestaltung des Kältegerätes weisen mindestens zwei Verengungsbereiche (109) unterschiedliche zweite Strömungsquerschnitte auf. Dadurch wird beispielsweise der technische Vorteil erreicht, dass sich die Geräuschentwicklung in unterschiedlichen Frequenzbereichen reduzieren lässt.

In einer weiteren vorteilhaften Ausgestaltung des Kältegerätes ist zwischen zwei Verengungsbereichen ein Leitungsbereich angeordnet, der über eine vorgegebene Länge einen konstanten, ersten Strömungsquerschnitt aufweist. Dadurch wird beispielsweise der technische Vorteil erreicht, dass die Strömung entlang der Länge mit dem konstanten Strömungsquerschnitt stabilisiert wird

In einer weiteren vorteilhaften Ausgestaltung des Kältegerätes sind zwischen mehreren Verengungsbereichen Leitungsbereiche mit unterschiedlichen vorgegebenen Längen angeordnet. Dadurch wird beispielsweise der technische Vorteil erreicht, dass sich die Geräuschentwicklung in unterschiedlichen Frequenzbereichen beeinflussen lässt.

In einer weiteren vorteilhaften Ausgestaltung des Kältegerätes weist der Verengungsbereich einen kreisförmigen, rechteckigen oder sternförmigen Querschnitt auf. Dadurch wird beispielsweise der technische Vorteil erreicht, dass sich der Verengungsbereich mit verringertem Strömungsquerschnitt auf einfache Weise herstellen lässt.

Erfindungsgemäss ist der Verengungsbereich nahe dem Verdichter angeordnet. Dadurch wird beispielsweise der technische Vorteil erreicht, dass die Geräuschreduzierung nahe am Verdichter erfolgt.

Erfindungsgemäss ist der Verengungsbereich in einem Abstand von weniger als 250 mm nach einem Verdichter angeordnet. Dadurch wird beispielsweise ebenfalls der technische Vorteil erreicht, dass sich das Geräuschverhalten noch weiter verbessert.

In einer weiteren vorteilhaften Ausgestaltung des Kältegerätes ist mindestens ein Leitungsbereich mit einer Verengung in dem Verdichterauslassstutzen angeordnet. Dadurch wird beispielsweise der technische Vorteil erreicht, dass die Geräuschreduzierung nahe der Kältemittel-Übergabestelle erfolgt. Die Geräuschreduzierung beginnt somit unmittelbar hinter dem eigentlichen Verdichter, nämlich hinter einem dem Auslass eines Kompressionszylinders folgenden Rückschlagventil. In Strömungsrichtung hinter diesem Ventil beginnt die der Druckpulsation ausgesetzte Kältemittelleitung bestehend aus Verdichteranschlussstutzen und Kältemittelrohr.

In einer weiteren vorteilhaften Ausgestaltung des Kältegerätes ist mindestens ein Leitungsbereich mit einer Verengung in dem Kältemittelrohr angeordnet. Dadurch wird beispielsweise der technische Vorteil erreicht, dass zur Anwendung der Erfindung nur das Kältemittelrohr bearbeitet werden muss. Ein derart bearbeitetes Kältemittelrohr ist an verschiedenartige Verdichter wie ein herkömmliches Kältemittelrohr anschliessbar.

Es ist jedoch auch eine Kombination der vorgenannten Ausgestaltungen möglich, nämlich dass von mehreren Verengungsbereichen mindestens einer im Verdichteranschlussstutzen und mindestens einer im Kältemittelrohr liegt. Dadurch wird beispielsweise der technische Vorteil erreicht, dass die Entfernung zwischen der Kältemittel-Übergabestelle und dem nächsten Verengungsbereich auf den jeweiligen Kältekreislauf optimal abgestimmt werden kann.

In einer weiteren vorteilhaften Ausgestaltung des Kältegerätes ist das Verhältnis zwischen dem ersten Strömungsquerschnitt und dem zweiten Strömungsquerschnitt größer als 3:1. Dadurch wird beispielsweise der technische Vorteil erreicht, dass im inneren des Verdampfers Strömungsverhältnisse realisiert werden, die besonders wenige Geräusche verursachen.

Ausführungsbeispiele der Erfindung sind in den Zeichnungen dargestellt und werden im Folgenden näher beschrieben.

Es zeigen:
- Fig. 1: eine schematische Ansicht eines Kältegerätes;
- Fig. 2: eine schematische Ansicht eines Verdichters mit einem Kältemittelrohr in einer ersten Ausführungsform;
- Fig. 3: eine schematische Ansicht des Kältemittelrohres in einer weiteren Ausführungsform;
- Fig. 4: eine schematische Ansicht eines Verdichters mit einem Kältemittelrohr in einer weiteren Ausführungsform; und
- Fig. 5: Diagramme der Geräuschentwicklung des Verdampfers mit und ohne Verengungsbereich.

Fig. 1 zeigt einen Kühlschrank stellvertretend für ein Kältegerät 100 mit einer oberen Kühlschranktür und einer unteren Kühlschranktür. Der Kühlschrank dient beispielsweise zur Kühlung von Lebensmitteln und umfasst einen Kältemittelkreislauf mit einem Hochdruckbereich umfassend einen Verdichter zum Verdichten eines Kältemittels, einen Verflüssiger zum Verflüssigen des Kältemittels und ein Kältemittelrohr zwischen Verdichter und Verflüssiger zum Transport des Kältemittels.

Der Verdichter saugt Kältemitteldampf von einem Verdampfer ab, verdichtet das Kältemittel und stößt es bei einem höheren Druck zum Verflüssiger hin aus. Der eigentliche Verdichter im Sinne dieser Erfindung endet hinter einem dem Auslass eines Kompressionszylinders folgenden Rückschlagventil. Um den Anschluss eines Kältemittelrohrs zu erleichtern erhält der Verdichter als Baueinheit einen Anschlussstutzen. Der Anschlussstutzen ist jedoch im Sinne dieser Erfindung ein Teil der Kältemittelleitung, welche einer Druckpulsation ausgesetzt ist. Diese Druckpulsation in der Kältemittelleitung erzeugt Geräusche, die mittels dieser Erfindung wirksam reduziert werden.

Die Möglichkeit der erfindungsgemäßen Geräuschreduzierung beginnt somit unmittelbar hinter dem eigentlichen Verdichter, nämlich hinter einem dem Auslass eines Kompressionszylinders folgenden Rückschlagventil. Ab diesem Ventil beginnt die eigentliche der Druckpulsation ausgesetzte Kältemittelleitung bestehend aus Verdichteranschlussstutzen und Kältemittelrohr.

Fig. 2 zeigt eine schematische Ansicht eines Verdichters 103 mit einem Verdichteranschlussstutzen 105 und einem Kältemittelrohr 106. Verdichteranschlussstutzen 105 und Kältemittelrohr 106 sind Bestandteile einer Kältemittelleitung 107 und sind mittels einer Lötstelle 108 verbunden. Das Kältemittelrohr 106 ist durch eine Verdunstungsschale 110 geführt, in welcher im Kältegerät 100 anfallendes Kondenswasser gesammelt und verdunstet wird.

In der in Fig. 2 gezeigten Ausführungsform ist das Kältemittelrohr 106 erfindungsgemäß modifiziert, der Verdichteranschlussstutzen 105 jedoch nicht. Das Kältemittelrohr 106 und somit die Kältemittelleitung 107 weist einen Leitungsbereich 111 mit einem ersten Strömungsquerschnitt und einen Verengungsbereich 112 mit einem zweiten Strömungsquerschnitt, der kleiner als der erste Strömungsquerschnitt ist, auf. Das Kältemittelrohr 106 weist im Anschluss an den Verengungsbereich 112 zwei weitere Leitungsbereiche 113, 115 mit einem ersten Strömungsquerschnitt und zwei weitere Verengungsbereiche 114, 116 mit einem zweiten Strömungsquerschnitt, der kleiner als der erste Strömungsquerschnitt ist, auf.

Die Verengungsbereiche 112, 114, 116 können unterschiedliche zweite Strömungsquerschnitte aufweisen. Die Verengungsbereiche 112, 114, 116 sind in einem Abstand von weniger als 250 mm nach dem Verdichter 103 angeordnet.

Die Leitungsbereiche 111, 113, 115 weisen unterschiedliche Längen auf, während ihr Strömungsquerschnitt gleich dem des Kältemittelrohres ist.

Fig. 3 zeigt eine schematische Ansicht einer Kältemittelleitung 120 in einer weiteren Ausführungsform. An den Verdichteranschlussstutzen 121 ist ein Kältemittelrohr 122 an der Lötstelle 123 angelötet. Das Kältemittelrohr 122 weist in einem geraden Abschnitt der Kältemittelleitung 120 ausgehend von der Lötstelle 123 in dreifacher Wiederholung einen Leitungsbereich 125 und einen Verengungsbereich 126 auf.

Die Leitungsbereiche 125 haben die gleiche Länge und den gleichen ersten Strömungsquerschnitt. Die Verengungsbereiche 126 weisen gleiche zweite Strömungsquerschnitte auf. Durch die Verengungsbereiche 126 werden Kammern 127, 138, 129 in der Kältemittelleitung 120 gebildet.

Die Verengungsbereiche 126 sind durch konkave Einwölbungen 131 einer Rohrwand des Kältemittelrohres 122 gebildet. Die Verengungsbereiche 126 können einen kreisförmigen, ovalen, rechteckigen oder sternförmigen Querschnitt aufweisen. Die Verengungsbereiche 126 sind nahe einem Verdichter angeordnet, nämlich unmittelbar an den Verdichteranschlussstutzen 121.

Das Verhältnis zwischen dem ersten Strömungsquerschnitt und dem zweiten Strömungsquerschnitt ist jeweils für alle Leitungsbereiche 125 bezüglich der jeweils direkt folgenden Verengungsbereiche 126 größer als 3:1.

Das Prinzip der Geräuschverminderung des Einlassgeräusches besteht in einer Verringerung des Strömungsquerschnitts in der Kältemittelleitung 120 beim Übergang von einem Leitungsbereich in den folgenden Verengungsbereich und einer anschließenden Vergrößerung des Strömungsquerschnitts beim Übergang von dem Verengungsbereich in den folgenden Leitungsbereich.

Fig. 4 zeigt eine schematische Ansicht eines Verdichters 132 mit einem Kältemittelrohr 134 in einer weiteren Ausführungsform, in welcher in dem Verdichterauslassstutzen 135 ein Leitungsbereich 136 mit einem ersten Strömungsquerschnitt und ein Verengungsbereich 137 mit einem zweiten Strömungsquerschnitt angeordnet ist. Kältemittelrohr 134 und Verdichterauslassstutzen 135 sind beides Teile einer Kältemittelleitung 133.

Dem Verengungsbereich 137 folgt ein Leitungsbereich 138 mit einem ersten Strömungsquerschnitt und ein Verengungsbereich 139 mit einem zweiten Strömungsquerschnitt, wobei im Leitungsbereich 138 die Lötstelle 140 zwischen Verdichterauslassstutzen 135 und Kältemittelrohr 134 liegt. Dem Verengungsbereich 139 folgen zwei weitere Leitungsbereiche 142, 144 mit jeweils einem ersten Strömungsquerschnitt und zugeordneten Verengungsbereichen 143, 145 mit jeweils einem zweiten Strömungsquerschnitt.

Fig. 5 zeigt Diagramme 150, 160 der Geräuschentwicklung des Kältekreislaufs mit und ohne Verengungsbereich in der Kältemittelleitung. In beiden Diagrammen sind die Lautstärke 152, 162 gegen die Frequenz 154,164 als Balkendiagramme aufgetragen. Die 400 Hz-Marke 155, 165 ist ebenfalls eingezeichnet. Der Vergleich der Diagramme erläutert als Erfolg der Erfindung eine Geräuschreduzierung in vielen Bereichen des Frequenzspektrums.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

100 Kältegerät
103 Verdichter
105 Verdichteranschlussstutzen
106 Kältemittelrohr
107 Kältemittelleitung
108 Lötstelle
110 Verdunstungsschale
111, 113, 115 Leitungsbereiche
112, 114, 116 Verengungsbereiche
120 Kältemittelleitung
121 Verdichteranschlussstutzen
122 Kältemittelrohr
123 Lötstelle
125 Leitungsbereiche
126 Verengungsbereiche
127, 128, 129 Kammern
131 Einwölbung
132 Verdichter
133 Kältemittelleitung
134 Kältemittelrohr
135 Verdichteranschlussstutzen
136, 138, 142, 144 Leitungsbereiche
137, 139, 143, 145 Verengungsbereiche
150, 160 Diagramme
152, 162 Lautstärke
154,164 Frequenz
155, 165 400 Hz-Marke

## Patentansprüche

1. Kältegerät (100) mit einem Kältekreislauf mit einem Hochdruckbereich umfassend einen Verdichter (103, 133) zum Verdichten eines Kältemittels mit einer Kältemittel-Übergabestelle, einen Verflüssiger zum Verflüssigen des Kältemittels und einer Kältemittelleitung (107, 120, 133) zwischen der Kältemittel-Übergabestelle und dem Verflüssiger zum Transport des Kältemittels, wobei die Kältemittelleitung einen Verdichteranschlussstutzen (121, 135) und ein Kältemittelrohr (106, 122, 134) umfasst, wobei die Kältemittelleitung einen Leitungsbereich (111, 113, 115; 125; 136, 138, 142, 144) mit einem ersten Strömungsquerschnitt und einen Verengungsbereich (112, 114, 116; 126; 137, 139, 143, 145) mit einem zweiten Strömungsquerschnitt, der kleiner als der erste Strömungsquerschnitt ist, aufweist, wobei der Verengungsbereich (112, 114, 116; 126; 137, 139, 143, 145) durch zumindest eine konkave Einwölbung (131) einer Rohrwand des Kältemittelrohrs (106, 122, 134) gebildet ist, **dadurch gekennzeichnet, dass** der Verengungsbereich (112, 114, 116; 126; 137, 139, 143, 145) nahe dem Verdichter (103, 133) in einem Abstand von weniger als 250 mm nach dem Verdichter (103, 133) angeordnet ist.

2. Kältegerät (100) nach Anspruch 1, **dadurch gekennzeichnet, dass** durch den Verengungsbereich (112, 114, 116; 126; 137, 139, 143, 145) eine Kammer (127, 128, 129) in der Kältemittelleitung (107, 120, 133) gebildet wird.

3. Kältegerät (100) nach einem der vorangehenden Ansprüche, **dadurch gekennzeichnet, dass** die Kältemittelleitung (107, 120, 133) mehrere Verengungsbereiche (112, 114, 116; 126; 137, 139, 143, 145) umfasst.

4. Kältegerät (100) nach Anspruch 3, **dadurch gekennzeichnet, dass** die Kältemittelleitung (107, 133) mindestens zwei Verengungsbereiche (112, 114, 116; 137, 139, 143, 145) mit unterschiedlichen zweiten Strömungsquerschnitten aufweist.

5. Kältegerät (100) nach Anspruch 3 oder 4, **dadurch gekennzeichnet, dass** zwischen zwei Verengungsbereichen (112, 114, 116; 126; 137, 139, 143, 145) ein Leitungsbereich (113, 115; 125; 138, 142, 144) angeordnet ist, der über eine vorgegebene Länge einen konstanten, ersten Strömungsquerschnitt aufweist.

6. Kältegerät (100) nach einem der Ansprüche 3 bis 5, **dadurch gekennzeichnet, dass** zwischen mehreren Verengungsbereichen (112, 114, 116; 137, 139, 143, 145) Leitungsbereiche (111, 113, 115; 136, 138, 142, 144) mit unterschiedlichen vorgegebenen Längen angeordnet sind.

7. Kältegerät (100) nach einem der vorangehenden Ansprüche, **dadurch gekennzeichnet, dass** der Verengungsbereich (112, 114, 116; 126; 137, 139, 143, 145) einen kreisförmigen, ovalen, rechteckigen oder sternförmigen Querschnitt aufweist.

8. Kältegerät (100) nach einem der vorangehenden Ansprüche, **dadurch gekennzeichnet, dass** mindestens ein Leitungsbereich (136) mit einem ersten Strömungsquerschnitt und ein Verengungsbereich (137) mit einem zweiten Strömungsquerschnitt in dem Verdichterauslassstutzen (135) angeordnet ist.

9. Kältegerät (100) nach einem der vorangehenden Ansprüche, **dadurch gekennzeichnet, dass** mindestens ein Verengungsbereich (112, 114, 116; 126; 139, 143, 145) mit einem zweiten Strömungsquerschnitt in dem Kältemittelrohr (106, 122, 134) angeordnet ist.

10. Kältegerät (100) nach einem der vorangehenden Ansprüche, **dadurch gekennzeichnet, dass** das Verhältnis zwischen dem ersten Strömungsquerschnitt und dem zweiten Strömungsquerschnitt größer als 3:1 ist.

## Claims

1. Refrigeration appliance (100) with a cooling circuit with a high pressure region comprising a compressor (103, 133) for compressing a refrigerant with a refrigerant transfer point, a condenser for condensing the refrigerant and a refrigerant line (107, 120, 133) between the refrigerant transfer point and the condenser for transporting the refrigerant, wherein the refrigerant line comprises a compressor connection nozzle (121, 135) and a refrigerant pipe (106, 122, 134), wherein the refrigerant line comprises a line region (111, 113, 115; 125; 136, 138, 142, 144) with a first flow cross-section and a constriction region (112, 114, 116; 126; 137, 139, 143, 145) with a second flow cross-section which is smaller than the first flow cross-section, wherein the constriction region (112, 114, 116; 126; 137, 139, 143, 145) is formed by at least one concave curve (131) of a pipe wall of the refrigerant pipe (106, 122, 134), **characterised in that** the constriction region (112, 114, 116; 126; 137, 139, 143, 145) is arranged near the compressor (103, 133) at a distance of less than 250 mm downstream of the compressor (103, 133).

2. Refrigeration appliance (100) according to claim 1, **characterised in that** a chamber (127, 128, 129) is formed in the refrigerant line (107, 120, 133) by way of the constriction region (112, 114, 116; 126; 137, 139, 143, 145).

3. Refrigeration appliance (100) according to one of the preceding claims, **characterised in that** the refrigerant line (107, 120, 133) comprises a plurality of constriction regions (112, 114, 116; 126; 137, 139, 143, 145).

4. Refrigeration appliance (100) according to claim 3, **characterised in that** the refrigerant line (107, 133) has at least two constriction regions (112, 114, 116; 126; 137, 139, 143, 145) with different second flow cross-sections.

5. Refrigeration appliance (100) according to claim 3 or 4, **characterised in that** a line region (111, 113, 115; 125; 136, 138, 142, 144) is arranged between two constriction regions (112, 114, 116; 126; 137, 139, 143, 145), which line region has a constant, first flow cross-section over a predefined length.

6. Refrigeration appliance (100) according to one of claims 3 to 5, **characterised in that** line regions (111, 113, 115; 125; 136, 138, 142, 144) with different predefined lengths are arranged between several constriction regions (112, 114, 116; 126; 137, 139, 143, 145).

7. Refrigeration appliance (100) according to one of the preceding claims, **characterised in that** the constriction region (112, 114, 116; 126; 137, 139, 143, 145) has a circular, oval, rectangular or star-shaped cross-section.

8. Refrigeration appliance (100) according to one of the preceding claims, **characterised in that** at least one line region (111, 113, 115; 125; 136, 138, 142, 144) with a first flow cross-section and a constriction region (137) with a second flow cross-section is arranged in the compressor outlet nozzle (135).

9. Refrigeration appliance (100) according to one of the preceding claims, **characterised in that** at least one constriction region (112, 114, 116; 126; 137, 139, 143, 145) with a second flow cross-section is arranged in the refrigerant pipe (106, 122, 134).

10. Refrigeration appliance (100) according to one of the preceding claims, **characterised in that** the ratio between the first flow cross-section and the second flow cross-section is greater than 3:1.

## Revendications

1. Appareil frigorifique (100) comprenant un circuit frigorifique qui comprend une zone de haute pression comprenant un compresseur (103, 133) pour comprimer un fluide frigorigène avec un point de transfert de fluide frigorigène, un condenseur pour liquéfier le fluide frigorigène et une conduite de fluide frigorigène (107, 120, 133) entre le point de transfert de fluide frigorigène et le condenseur pour transporter le fluide frigorigène, dans lequel la conduite de fluide frigorigène comprend une tubulure de raccordement au compresseur (121, 135) et un tube de fluide frigorigène (106, 122, 134),
dans lequel la conduite de fluide frigorigène comprend une partie de conduite (111, 113, 115 ; 125 ; 136, 138, 142, 144) présentant une première section transversale d'écoulement, et une partie d'étranglement (112, 114, 116 ; 126 ; 137, 139, 143, 145) présentant une deuxième section transversale d'écoulement qui est inférieure à la première section transversale d'écoulement, dans lequel la partie d'étranglement (112, 114, 116 ; 126 ; 137, 139, 143, 145) est formée par au moins une courbure concave (131) d'une paroi de tube du tube de fluide frigorigène (106, 122, 134), **caractérisé en ce que** la partie d'étranglement (112, 114, 116 ; 126 ; 137, 139, 143, 145) est disposée à proximité du compresseur (103, 133) à une distance inférieure à 250 mm après le compresseur (103, 133).

2. Appareil frigorifique (100) selon la revendication 1, **caractérisé en ce qu'**une chambre (127, 128, 129) est formée dans la conduite de fluide frigorigène (107, 120, 133) par la partie d'étranglement (112, 114, 116 ; 126 ; 137, 139, 143, 145).

3. Appareil frigorifique (100) selon l'une des revendications précédentes, **caractérisé en ce que** la conduite de fluide frigorigène (107, 120, 133) comprend plusieurs parties d'étranglement (112, 114, 116 ; 126 ; 137, 139, 143, 145).

4. Appareil frigorifique (100) selon la revendication 3, **caractérisé en ce que** la conduite de fluide frigorigène (107, 133) comprend au moins deux parties d'étranglement (112, 114, 116 ; 137, 139, 143, 145) présentant des sections transversales d'écoulement différentes.

5. Appareil frigorifique (100) selon la revendication 3 ou 4, **caractérisé en ce qu'**une partie de conduite (113, 115; 125 ; 138, 142, 144) est disposée entre deux parties d'étranglement (112, 114, 116 ; 126 ; 137, 139, 143, 145), laquelle présente une première section transversale d'écoulement constante sur une longueur prédéfinie.

6. Appareil frigorifique (100) selon l'une des revendications 3 à 5, **caractérisé en ce que** des parties de conduite (111, 113, 115 ; 136, 138, 142, 144) ayant différentes longueurs prédéfinies sont disposées entre plusieurs parties d'étranglement (112, 114, 116 ; 137, 139, 143, 145).

7. Appareil frigorifique (100) selon l'une des revendications précédentes, **caractérisé en ce que** la partie d'étranglement (112, 114, 116 ; 126 ; 137, 139, 143, 145) présente une section transversale circulaire, ovale, rectangulaire ou en forme d'étoile.

8. Appareil frigorifique (100) selon l'une des revendications précédentes, **caractérisé en ce qu'**au moins une partie de conduite (136) présentant une première section transversale d'écoulement et une partie d'étranglement (137) présentant une deuxième section transversale d'écoulement sont disposées dans la tubulure de sortie de compresseur (135).

9. Appareil frigorifique (100) selon l'une des revendications précédentes, **caractérisé en ce qu'**au moins une partie d'étranglement (112, 114, 116 ; 126 ; 139, 143, 145) présentant une deuxième section transversale d'écoulement est disposée dans le tube de fluide frigorigène (106, 122, 134).

10. Appareil frigorifique (100) selon l'une des revendications précédentes, **caractérisé en ce que** le rapport entre la première section transversale d'écoulement et la deuxième section transversale d'écoulement est supérieur à 3 : 1.
